# FASCICULE DE BREVET EUROPEEN

(11) **EP 0 298 880 B1**
(45) Date de publication et mention de la délivrance du brevet: **13.05.1992**
(21) Numéro de dépôt: 88420223.5
(22) Date de dépôt: 24.06.1988
(51) Int. Cl.: D05B 27/18

(54) **Perfectionnement aux machines permettant de réaliser la couture de deux panneaux tricotés comportant un bord côte et un long jersey**
Verbesserung an Nähmaschinen, um zwei gestrickte Jerseywerkstücke mit geripptem Rand zusammenzunähen
Improvements to sewing machines for joining two knitted pieces with a ribbed edge and a long jersey field

(30) Priorité: 07.07.1987 FR 8709985
(43) Date de publication de la demande: 11.01.1989
(73) Titulaire: SOTEXI, F-94170 Le Perreux sur Marne (FR)
(72) Inventeur: Campin, Georges Pierre, F-94170 Le Perreux sur marne (FR)
(74) Mandataire: Laurent, Michel

(56) Documents cités:
- DE-C- 11 086
- DE-C- 30 463
- US-A- 2 054 002
- US-A- 2 080 376
- US-A- 2 370 547

## Description

La présente invention concerne un perfectionnement apporté aux machines à coudre, permettant de réaliser la couture de panneaux tricotés entrant dans la réalisation de vêtements tels que pull-overs, jupes...

Elle a trait plus particulièrement à un perfectionnement apporté aux machines à coudre du type à cuvettes utilisées pour réaliser l'assemblage de panneaux tricotés du type "fully-fashioned" et qui, d'une manière générale, comportent un bord côte prolongé par une partie jersey, perfectionnement qui permet, non seulement de faciliter l'utilisation de telles machines et d'augmenter le rendement mais également assure une meilleure finition des articles réalisés.

Dans la suite de la description, le perfectionnement conforme à l'invention sera décrit dans le cas de la réalisation de panneaux destinés à former un pull-over mais il est évident que cela n'est pas limitatif et qu'un tel type de machine pourrait être utilisé pour réaliser tout autre type de vêtement.

A ce jour, pour réaliser l'assemblage par couture des panneaux tricotés du type "fully fashioned" destinés à former des pull-over, et tout particulièrement pour l'assemblage des panneaux de devant et de dos, et la fermeture des manches, on utilise une machine à coudre spéciale dite "à cuvettes".

Ces panneaux comportent en général une partie tricotée en côtes, dite bord côte, à la ceinture et aux poignets, et une partie tricotée en jersey dans le long du corps et des bras. La lisière de la partie en jersey ayant tendance à rouleter, les machines à coudre à cuvettes sont en général équipées d'un système de déroulage et de guidage des lisières du jersey, système constitué essentiellement d'un séparateur (plaque fine verticale) associé à deux sabots disposés de part et d'autre dudit séparateur, assurant le déroulage et la mise en place des lisières et équipée en outre de deux tétons traversant les sabots et qui abaissent les lisières à une hauteur constante.

Ce système de déroulage, qui ne doit fonctionner que dans la partie jersey, est en général escamoté pendant la couture des bords côtes et est mis en place lorsque la zone de transition entre bord côte et jersey arrive à l'entrée de la machine à coudre.

A ce jour, la mise en oeuvre de telles machines est essentiellement manuelle et demande donc du personnel très entraîné.

Il a été proposé depuis fort longtemps d'automatiser la réalisation de telles coutures ainsi que cela ressort notamment des brevets français 2 202 520 et 2 247 101.

Si d'une manière générale, la solution faisant l'objet des brevets précités donne satisfaction, il faut cependant constater qu'elle conduit à un ensemble très complexe, délicat à mettre en oeuvre et de plus très encombrant.

Il a également été proposé de simplifier l'utilisation des machines à coudre à cuvettes en les munissant :
- d'une glissière de guidage constituée de deux plaques coplanaires horizontales entre lesquelles est ménagée une fente de largeur approximativement égale à l'épaisseur de l'ensemble à coudre
- d'un dispositif de préhension de l'extrémité des panneaux à coudre, et de mise sous tension.

Cet ensemble facilite en effet la couture des panneaux tricotés sur machine à cuvettes mais ne répond que partiellement au problème posé. En effet, la tête de déroulage associée à la glissière est de conception classique et comprend :
- une lame séparatrice fine, verticale, séparant les deux panneaux de jersey. elle ne pénètre dans la glissière que pendant la couture du jersey et est relevée pendant la couture du bord côte
- deux sabots dérouleurs situés de part et d'autre de la lame séparatrice, mobiles autour d'un axe horizontal et serrant chaque panneau de jersey contre cette lame au moyen d'un ressort de rappel. Ces sabots sont ouverts assez largement pendant la couture du bord cote pour ne pas être en contact avec lui et doivent être amenés au contact de l'article dès la fin du bord cote et le début du jersey. Des moyens mécaniques simples peuvent commander l'ouverture des sabots à partir du mouvement de relevage de la lame séparatrice.
- deux tétons fixes, perpendiculaires à la lame séparatrice. Ils traversent les sabots par un orifice présentant un jeu suffisant pour permettre le réglage des tétons en hauteur et l'ouverture des sabots sans frottement. L'extrémité des tétons et en contact avec la lame séparatrice.

Cet ensemble de déroulage présente un certain nombre d'inconvénients
- la pression des ressorts des sabots crée un frottement important entre les panneaux de jersey d'une part et les sabots et la lame séparatrice d'autre part. Ce frottement doit être vaincu par une traction importante des cuvettes qui allonge le jersey, amplifie des éventuelles différences de longueur des panneaux et gène le déroulage
- le jeu important qui existe dans l'orifice des sabots, autour des tétons, ajoute aux effets décrits ci-dessus en créant une zone de discontinuité créatrice de frottements supplémentaires
- les tétons fixes sont un obstacle lors de la couture des bords cotes

Or, on a trouvé, et c'est ce qui fait l'objet de la présente invention, un perfectionnement aux dispositifs de déroulage associé aux machines coudre à cuvettes, qui permet de résoudre ces problèmes en diminuant notablement le frottement du tricot dans la tête de déroulage et en supprimant tout obstacle au passage des bords côtes

D'une manière générale, l'invention concerne donc un dispositif de guidage et déroulage pour machine à cuvettes permettant de réaliser la couture de deux panneaux tricotés comportant un long jersey éventuellement précédé d'un bord côte, dispositif présentant, en amont de la tête de couture proprement dite, deux glissières (plaques) de guidage coplanaires dont l'écartement est réglable et un ensemble de déroulage situé au-dessus de ladite glissière et lui-même constitué d'une lame séparatrice et de deux sabots dérouleurs, le dispositif se caractérisant en ce qu'il comporte deux plaquettes de déviation situées entre la lame séparatrice et les sabots dérouleurs, plaquettes dont l'épaisseur est voisine de l'épaisseur du tricot de jersey dont la partie la plus basse est située à une distance des glissières réglable en fonction de la finesse de couture désirée, plaquettes qui se relèvent en même temps que la lame séparatrice lors de la couture des bords côtes.

Grâce à un tel dispositif de déroulage, il est possible de coudre les bords côtes sans aucun obstacle et de coudre les parties en jersey avec un minimum de tension, car le frottement entre le tricot d'une part, les sabots et la lame séparatrice d'autre part, est limité au strict minimum.

L'invention et les avantages qu'elle apporte seront cependant mieux compris grâce à l'exemple de réalisation donné ci-après à titre indicatif mais non limitatif, et qui est illustré par les schémas annexés, dans lesquels:
- les figures 1 à 4 sont des vues schématique d'un dispositif de guidage et de déroulage réalisé avec des moyens connus ; les figures 1 et 2 le représentent ouvert pour la couture des bords côtes, respectivement en coupe (fig. 1) et de profil (fig. 2). Les figures 3 et 4 le représentent fermé pour le déroulage et la couture du jersey, respectivement en coupe (fig. 3) et de profil (fig. 4)
- les figures 5 à 8 sont des vues schématiques d'un dispositif de déroulage conforme à l'invention. Les figures 5 et 6 le représentent ouvert pour la couture d'un bord côte, respectivement de face (fig. 5) et de profil (fig. 6). Les figures 7 et 8 le représentent fermé pour le déroulage et la couture du jersey, respectivement de face (fig. 7) et de profil (fig. 8).

Les figures 1 et 2 représentent un dispositif connu de guidage et déroulage, en position ouvertre pour la couture du bord côte. Les deux glissières (1) et (2) ménagent une fente (3) guidant les deux bords côtes joints (10) et (11) vers les cuvettes (12) de la machine à coudre. Les deux sabots (4) et (5) sont écartés à leur base et sont traversés par les tétons (6) et (7) qui sont fixes et dont l'extrémités est un contact avec la lame séparatrice (8), elle-même levée. Des moyens non représentés relient le mouvement de levée de lame (8) à l'ouverture des sabots (4) et (5).

Les figures (3) et (4) représentent le même dispositif connu en position fermée, pendant le déroulage et la couture d'une zone en jersey. Pour cela la lame séparatrice (8) est descendue dans la fente (3) à mi-distance des deux glissières (1) et (2) et un dispositif mécanique non représenté a autorisé simultanément la fermeture des sabots (4) et (5) qui se sont rapprochés sous l'action du ressort (9) jusqu'à venir comprimer les deux lisières de jersey (13) et (14) contre la lame (8). Dans cette position, les cuvettes (12) tournent et assurent l'avancement du tricot dans l'ensemble du dispositif, les rampes (15) situées à l'arrière des sabots (4) et (5) déroulent la lisière du jersey qui glisse à plat entre les sabots et la lame (8). Les lisières sont obligées de descendre sous les tétons (6) et (7) dont la position détermine exactement la hauteur d'entrée dans les cuvettes (12), et donc la hauteur de couture.

On remarque que dans ce dispositif connu, une fine couture dans le jersey nécessiterait une hauteur "h" faible qui risquerait de créer un obstacle lors du passage du bord côte et la couture sera obligatoirement plus haute dans le jersey que dans le bord côte.

Par ailleurs, l'action du ressort (9) crée une pression et donc un frottement important entre les sabots (4) et (5), la lame (8) et les lisières (13) et (14), ce frottement est encore accru par la présence d'une discontinuité sous la forme de l'orifice crée dans les sabots (4) et (5) pour le passage des tétons (6) et (7) justement là où la pression dans le jersey est la plus forte.

Les figures 5 et 6 représentent schématiquement un dispositif, réalisé selon l'invention, en position ouverte pour la couture d'un bord côte.

La figure 5 est une vue de face, la figure 6 est une vue de profil.

Ce dispositif comporte de façon connue, deux glissières (18) et (19) de guidage vers les cuvettes (35), une lame séparatrice (20) qui peut pivoter autour d'un axe (27) par exemple au moyen d'un vérin (26) et deux sabots dérouleurs (30) et (31), mobiles autour d'axes horizontaux respectivement (32) et (33) et rappelés par un ressort (34). La liaison mécanique permettant d'écarter les sabots (30) et (31) lorsque la lame (20) se lève, comporte deux coins obliques (21) et (22) solidaires de la lame (20) qui écartent deux galets (28) et (29) respectivement solidaires des sabots (30) et (31).

Selon l'invention, les deux sabots (30) et (31) ne sont pas traversés par des tétons et ne comportent pas d'orifice à cet effet. Deux plaquettes de déviation (24) et (25) dont l'épaisseur est sensiblement égale ou très légèrement supérieure à l'épaisseur du jersey à coudre et dont la partie inférieure présente un contour de forme générale arrondie sont solidaires de la lame (20) et pivotent avec elle autour de l'axe (27).

On remarque que dans cette position ouverte le passage est parfaitement dégagé pour le bord côte qui peut donc être correctement guidé entre les lames (18) et (19) vers les cuvettes (35) de la machine à coudre grâce en particulier à l'absence de tétons.

Les figures 7 et 8 concernent le même dispositif selon l'invention représenté cette fois en position fermée.

La figure 7 est une vue de face. La figure 8 est une vue de profil.

Au moment où la fin du bord côte est passée au niveau des sabots dérouleurs, le vérin (26) a commandé la descente simultanée de la lame séparatrice (20) entre les glissières (18) et (19) et des deux plaquettes de déviation (24) et (25) à une distance h′ réglable au-dessus des glissières ainsi que des deux coins(21) et (22) qui ont autorisé la fermeture des sabots.

Contrairement aux dispositifs connus représentés dans les figures 3 et 4, les sabots ne sont plus pressés directement contre le jersey mais s'appuient sur les plaquettes (24) et (25) dont l'épaisseur est sensiblement égale ou très légèrement supérieure à celle du jersey à coudre qui peut donc glisser avec faible frottement dans le dispositif.

Au cas toutefois où une surépaisseur se présenterait, celle-ci peut soulever les sabots pour se frayer un passage et le ressort (34) reprendrait alors pleinement son action. Si cette surépaisseur est un rouleauté non résorbé, la pression accrue sur le jersey le résorbera rapidement jusqu'à revenir à la situation précédente avec frottement faible.

On remarque qu'en réglant la course du vérin on peut régler indépendemment les possitions basse et haute des plaques de déviation, c'est-à-dire avoir h′ aussi petit qu'on le veut (fig. 7) sans gêner les bords côtes en position ouverte (fig. 5).

Le profil des coins (21) et (22) et leur position est conçu pour synchroniser parfaitement la descente de la lame et la fermeture des sabots afin d'éviter toute perte de temps et toute dissymétrie dans le mouvement.

On conçoit aisément que la commande du vérin peut être automatique, par exemple au moyen d'une cellule photo-électrique détectant l'arrivée du bord côte en aval du dispositif et situé à une distance légèrement inférieure à la longueur du bord côte.

On conçoit également que les plaques de déviation puissent être solidaires des sabots (au lieu de la lame séparatrice) et s'écarter avec eux pour laisser le champ libre à la couture du bord côte et ce, sans sortir du cadre de la présente invention.

## Revendications

1. Dispositif de guidage et déroulage de lisières pour la couture de panneaux tricotés sur machines à coudre à cuvettes, comprenant :
- deux glissières (18,19) espacées d'une largeur sensiblement égale à l'épaisseur des panneaux à assembler
- une lame séparatrice (20) susceptible de se placer au centre des glissières pour la couture de jersey et d'être relevée hors des glissières pour la couture des bords côtes
- deux sabots dérouleurs (30,31) situés respectivement à droite et à gauche de la lame séparatrice (20) et susceptible d'être amenés au contact du tricot pour le déroulage des lisières du jersey et écartés pour la couture des bords côtes
le dispositif se caractérisant en ce qu'il comporte deux plaquettes de déviation situées entre la lame séparatrice et les sabots dérouleurs, plaquettes dont l'épaisseur est voisine de l'épaisseur du tricot de jersey et daont la partie la plus basse est située à une distance des glissières réglable en fonction de la finesse de couture désirée, plaquette qui se relèvent en même temps que la plame séparatrice lors de la couture des bords côtes.

2. Dispositif selon la revendication 1 caractérisé par le fait que les plaquettes (24)(25) placées entre la lame séparatrice (20) et les sabots (30)(31)sont solidaires de la lame séparatrice et se relèvent avec elle pour la couture des bords côtes.

3. Dispositif selon la revendication 2 caractérisé par le fait que la position basse des plaquettes (24)(25) est réglable pour régler la finesse de la couture.

4. Dispositif selon la revendication 1 caractérisé par le fait que les plaquettes (24)(25) placées entre la lame séparatrice (20) et les sabots (30)(31) sont solidaires des sabots et peuvent s'écarter avec eux pour la couture des bords côtes.

5. Dispositif selon la revendication 4 caractérisé par le fait que la position des plaquettes (24)25) est réglable en hauteur

6. Dispositif selon l'une quelconque des revendications 1 à 5 et caractérisé par le fait qu'un dispositif mécanique (21)(22) synchronise les mouvements de montée de la lame séparatrice (20) et d'ouverture des sabots (30)(31)

7. Dispositif selon la revendication 6 caractérisé par le fait que le dispositif mécanique (21)(22) d'ouverture et fermeture est commandé automatiquement par exemple au moyen d'une cellule photoélectrique.

## Patentansprüche

1. Vorrichtung zum Führen und Entrollen von Rändern zum Nähen von Teilen aus Maschenware auf Nähmaschinen mit Transportwalzen, welche aufweist:
- zwei Gleitführungen (18,19) in einem Abstand, dessen Weite weitgehend gleich der Dicke der zu verbindenden Teile ist,
- ein Trennblatt (20),das zum Nähen des Jerseys in die Mitte der Gleitführüngen plazierbar und zum Nähen der gerippten Ränder aus den Gleitführungen heraushebbar ist, und
- zwei Entrollschuhe (30,31), die jeweils rechts und links des Trennblattes (20) angeordnet sind und zum Entrollen der Jerseyränder in Kontakt mit dem Trikot gebracht und zum Nähen der gerippten Ränder auseinanderbewegt werden können,
dadurch gekennzeichnet, daß sie zwei zwischen dem Trennblatt und den Entrollschuhen angeordnete Ablenkplättchen aufweist, deren Dicke ungefähr der Dicke des Jerseytrikots entspricht und deren unterster Teil sich in einer Entfernung von den Gleitführungen befindet, die in Abhängigkeit von der gewünschten Nahtfeinheit verstellbar ist, wobei die Plättchen gleichzeitig mit dem Trennblatt beim Nähen der gerippten Ränder angehoben werden.

2. Vorrichtung nach Anspruch 1, dadurch gekennzeichnet, daß die zwischen dem Trennblatt (20) und den Schuhen (30,31) befindlichen Plättchen (24,25) mit dem Trennblatt fest verbunden sind und sich mit diesem zum Nähen der gerippten Ränder anheben.

3. Vorrichtung nach Anspruch 2, dadurch gekennzeichnet, daß die untere Stellung der Plättchen (24,25) zur Einstellung der Nahtfeinheit verstellbar ist.

4. Vorrichtung nach Anspruch 1, dadurch gekennzeichnet, daß die zwischen dem Trennblatt (20) und den Schuhen (30,31) befindlichen Plättchen (24,25) mit den Schuhen fest verbunden sind und mit diesen zum Nähen der gerippten Ränder auseinanderbewegt werden können.

5. Vorrichtung nach Anspruch 4, dadurch gekennzeichnet, daß die Position der Plättchen (24,25) in der Höhe verstellbar ist.

6. Vorrichtung nach einem der Ansprüche 1 bis 5, dadurch gekennzeichnet, daß eine mechanische Vorrichtung (21,22) die Bewegungen des Anhebens des Trennblattes (20) und des Öffnens der Schuhe (30,31) synchronisiert.

7. Vorrichtung nach Anspruch 6, dadurch gekennzeichnet, daß die mechanische Vorrichtung (21,22) zum Öffnen und Schließen automatisch gesteuert wird, zum Beispiel durch eine photoelektrische Zelle.

## Claims

1. Device for the guidance and unwinding of selvedges for the sewing of knitted panels on bowl-type sewing machines, comprising:
- two slides (18, 19) spaced at a width substantially equal to the thickness of the panels to be joined together,
- a separator blade (20) capable of coming into place at the centre of the slides for the sewing of the jersey and of being raised out of the slides for the sewing of the rib ends,
- two unwinding shuttles (30, 31) located respectively on the right and on the left of the separator blade (20) and capable of being brought into contact with the fabric for the unwinding of the selvedges of the jersey and of being set apart for the sewing of the rib ends,
the device being characterized in that it comprises two deflector plates which are arranged between the separator blade and the unwinding shuttles and the thickness of which is approximate to the thickness of the jersey fabric and the lowest part of which is located at a distance from the slides which is adjustable as a function of the desired sewing fineness, the plates being raised at the same time as the separator blade during the sewing of the rib ends,

2. Device according to Claim 1, characterized in that the plates (24) (25) arranged between the separator blade (20) and the shuttles (30) (31) are fixed to the separator blade and are raised together with the latter for the sewing of the rib ends,

3. Device according to Claim 2, characterized in that the low position of the plates (24) (25) is adjustable in order to adjust the fineness of the sewing.

4. Device according to Claim 1, characterized in that the plates (24) (25) arranged between the separator blade (20) and the shuttles (30) (31) are fixed to the shuttles and can be set apart together with these for the sewing of the rib ends.

5. Device according to Claim 4, characterised in that the position of the plates (24) (25) is vertically adjustable.

6. Device according to any one of Claims 1 to 5, characterized in that a mechanical device (21) (22) synchronises the movements of rising of the separator blade (20) and of opening of the shuttles (30) (31).

7. Device according to Claim 6, characterized in that the mechanical opening and closing device (21) (22) is controlled automatically, for example by means of a photoelectric cell.
